# FASCICULE DE BREVET EUROPEEN

(11) **EP 1 802 402 B1**
(45) Date de publication et mention de la délivrance du brevet: **23.04.2008**
(21) Numéro de dépôt: 05809163.8
(22) Date de dépôt: 18.10.2005
(51) Int. Cl.: B05B 15/06

(54) **PROCÉDÉ DE SÉCURISATION, PROCÉDÉ DE FABRICATION ET EMBOUT SÉCURISÉ DE PULVÉRISATION**
SICHERUNGSVERFAHREN, HERSTELLUNGSVERFAHREN UND SICHERES SPRAYENDSTÜCK
SECURING METHOD, MANUFACTURING METHOD, AND SECURE SPRAYING ENDPIECE

(30) Priorité: 19.10.2004 FR 0411095
(43) Date de publication de la demande: 04.07.2007
(73) Titulaire: Jaunay, Claude, 72500 FLEE (FR)
(72) Inventeur: Jaunay, Claude, 72500 FLEE (FR)
(74) Mandataire: Schmit, Christian Norbert Marie
(86) Numéro de dépôt international: PCT/FR2005/002576
(87) Numéro de publication internationale: WO 2006/042958

(56) Documents cités:
- FR-A- 2 547 737
- US-B1- 6 234 365

## Description

La présente invention concerne un procédé de sécurisation d'embouts de pulvérisation, notamment à usage thérapeutique, un procédé de fabrication de tels embouts, ainsi que des embouts sécurisés.

On décrit l'invention dans son application à des embouts à usage thérapeutique, c'est-à-dire de type buccal, nasal, oculaire ou auriculaire. Cependant, l'invention s'applique à tous les dispositifs de pulvérisation de produits fluides du type dit "à gicleur externe".

Il existe de façon générale deux types d'embouts, selon que le gicleur est "interne" ou "externe".

Le brevet français n' 2 547 737 décrit un embout du type à gicleur interne qui comporte une enveloppe qui forme un canal d'expulsion d'une tête de pulvérisation dans lequel est montée une tige. La tige est plus grosse que l'orifice de pulvérisation si bien qu'elle ne peut pas être projetée à l'extérieur de l'embout. Un tel embout présente donc une bonne sécurité, mais il est peu fiable et peu précis. En effet, en général à cause d'un mauvais assemblage, d'une chute de l'ensemble comprenant l'embout, ou d'une manoeuvre brutale de l'ensemble comprenant l'embout, la tige peut se déplacer, si bien que l'angle de pulvérisation, la vitesse d'expulsion et la dimension des particules projetées peuvent varier.

Les embouts à gicleur externe comportent une partie de gicleur introduite à force sur un corps et délimitant l'orifice de pulvérisation. Pour que ces parties de gicleur soient fortement tenues sur le corps, elles sont introduites par emmanchement sur le corps avec une machine d'assemblage qui exerce une force élevée qui provoque parfois l'éclatement de la partie de gicleur. Cependant, l'inconvénient essentiel de ces embouts est qu'une partie de gicleur, soumise à une pression élevée en cas de bouchage de l'orifice, peut être projetée soit dans la bouche ou le nez, avec le risque d'être avalée ou aspirée, soit dans l'oeil ou l'oreille, avec un risque de blessure.

Bien que ces embouts à gicleur externe donnent une bonne précision et une bonne reproductibilité, et bien que les accidents dus à leur projection soient très rares, leur utilisation est cependant impropre dans certaines applications à cause de ce risque de projection.

L'invention a pour objet de combiner la sécurité des embouts à gicleur interne, qui ne permettent pas la projection d'un organe quelconque, aux propriétés de fiabilité et de précision des embouts à gicleur externe.

Ainsi, l'invention a pour objet d'éliminer tout risque de projection d'un organe quelconque par un embout du type à gicleur externe. Selon l'invention, la sécurisation est obtenue par surmoulage d'une enveloppe qui dégage l'orifice du gicleur, mais qui empêche l'expulsion de celui-ci.

Plus précisément, l'invention concerne un procédé de sécurisation d'embout de pulvérisation, du type qui comprend la réalisation d'un embout à gicleur externe emmanché sur un corps de guidage de fluide. Selon l'invention, le procédé comprend, pendant la réalisation de l'embout, la formation d'irrégularités de surface sur l'un au moins des éléments choisis parmi le gicleur et le corps de guidage, et, après la réalisation de l'embout, la formation, sur au moins une grande partie de l'embout, en particulier sur les irrégularités, sauf dans une ouverture entourant au moins l'orifice de pulvérisation du gicleur, d'une couche de matière plastique d'enveloppe par surmoulage, l'ouverture étant suffisamment petite pour que le gicleur externe ne puisse pas passer dans celle-ci.

L'invention concerne aussi un procédé de fabrication d'un embout de pulvérisation du type à gicleur externe, comprenant une première étape de fabrication d'un corps de guidage délimitant un canal d'amenée de fluide, et d'un gicleur, et une seconde étape d'assemblage du gicleur sur le corps de guidage, pour la formation d'un embout. Selon l'invention, le procédé comporte une troisième étape de sécurisation de l'embout par le procédé du paragraphe précédent.

De préférence, le procédé comporte en outre une étape d'éjection d'embout, et les étapes du procédé sont exécutées successivement sur une seule machine automatique à plusieurs postes. Par exemple, la machine automatique à plusieurs postes comprend au moins un poste d'assemblage d'un gicleur sur un corps de guidage, et un poste de surmoulage, et le procédé comporte en outre l'association d'un manipulateur de pose de gicleur au poste d'assemblage de la machine automatique.

L'invention concerne aussi un embout de pulvérisation qui comprend un corps de guidage de fluide ayant au moins une irrégularité de surface, un gicleur ayant au moins une irrégularité de surface, et une enveloppe coopérant intimement avec les irrégularités du corps de guidage et du gicleur.

De préférence, le corps de guidage et le gicleur délimitent un canal continu de transmission de fluide qui est entièrement séparé de l'enveloppe.

Dans un mode de réalisation, le gicleur est rigide, et le passage formé par le corps de guidage et le gicleur est continu entre l'intérieur du corps de guidage et l'orifice du gicleur.

Dans un autre mode de réalisation, l'embout comporte un pointeau mobile destiné à fermer l'orifice de gicleur et porté par un organe élastique qui le rappelle vers sa position de fermeture. L'organe élastique peut être un organe cylindrique formant piston mobile en translation dans le corps. De préférence, l'organe cylindrique est formé par moulage simultané de deux matières, une matière rigide et une matière compressible.

Dans un autre mode de réalisation, le gicleur est formé d'un matériau élastomère et, en l'absence de pression, il forme une valve par appui contre le corps de guidage ou un élément solidaire de celui-ci, alors que, lorsque le fluide est sous pression, une partie du gicleur élastomère s'écarte du corps de guidage et permet la formation d'un passage continu de circulation de fluide vers l'extérieur.

Dans une application thérapeutique, toutes les matières au contact du fluide pulvérisé sont à usage médical.

D'autres caractéristiques et avantages de l'invention seront mieux compris à la lecture de la description qui va suivre d'exemples de réalisation, faite en référence aux dessins annexés sur lesquels :
la figure 1 est une coupe de l'extrémité d'un embout selon un premier mode de réalisation de l'invention ;
les figures 2 et 3 sont des coupes longitudinale et transversale respectivement d'un gicleur analogue à celui qui est représenté sur la figure 1 ;
la figure 4 est une coupe de l'extrémité d'un embout selon un second mode de réalisation, dans lequel le gicleur est formé d'un matériau élastomère et est en position de fermeture ;
la figure 5 est analogue à la figure 4, mais elle représente l'embout en position d'ouverture pendant l'expulsion de fluide ; et
la figure 6 est analogue à la figure 1, mais elle représente un autre mode de réalisation d'embout.

L'embout représenté sur les figures 1 à 3 comporte un corps de guidage 10 dont la plus grande partie est sous forme d'un conduit de section circulaire, qui se termine par un plot 12 qui en est solidaire. Ce plot 12 est raccordé au conduit à deux positions diamétralement opposées par des parties 14, et le corps complet est de préférence formé en une seule pièce par moulage. Ce corps de guidage est par exemple formé d'une matière plastique rigide à usage médical.

Entre le plot 12 et une partie intérieure élargie du corps de guidage 10 est formée une cavité cylindrique de section circulaire dans laquelle se loge la partie principale d'un gicleur 16. Celui-ci, en plus de sa partie cylindrique, comporte une paroi transversale d'extrémité qui délimite en son centre un petit orifice 18 de pulvérisation. Vers l'intérieur du gicleur, la paroi d'extrémité forme une chambre 20 de pulvérisation dite "tourbillonnante", représentée sous forme de trois bras non radiaux et d'une partie centrale circulaire, pouvant mettre en rotation le fluide qui forme alors une fine pulvérisation.

Les extrémités des passages débouchent dans des gorges 22, au nombre de trois sur les dessins, qui, avec la chambre 20, forment un passage continu entre l'intérieur du corps de guidage 10 et l'orifice 18. Le fluide, transmis sous pression depuis une pompe ou un autre ensemble associé à l'embout, passe dans le corps 10, puis circule dans les gorges 22 pour parvenir à la chambre 20 de pulvérisation et être projeté par l'orifice 18 sous forme d'un spray ou pulvérisation.

On a aussi représenté à l'extrémité de la partie cylindrique du gicleur opposée à la paroi ayant l'orifice 18, des saillies 24 permettant un accrochage du gicleur dans le corps de guidage 10. Que le gicleur soit formé d'un corps métallique ou d'une matière plastique, notamment d'un matériau élastomère, la coopération entre la saillie 24 et l'intérieur du corps de guidage 10 s'effectue toujours avec une force modérée. Le rôle de cette saillie 24 est simplement de maintenir temporairement le gicleur sur le corps de guidage 10, pendant la fabrication. Ainsi, le corps de guidage et le gicleur forment déjà à eux deux un "embout", mais si celui-ci était utilisé tel quel, le gicleur serait facilement projeté à distance du corps par une pression de fluide même réduite.

On note que le corps de guidage 10 comporte, à l'extérieur, des gorges circulaires 26 et que le gicleur a lui-même aussi, à l'extérieur, des gorges 28 formant des irrégularités.

Selon l'invention, l'ensemble formé par le corps de guidage 10 et le gicleur 16 monté sur le plot 12 est soumis à une opération de surmoulage d'une enveloppe 30. Ce surmoulage est réalisé afin que l'enveloppe couvre une grande partie du corps de guidage et du gicleur, notamment en pénétrant dans les gorges 26 du corps 10 et 28 du gicleur 16, mais en dégageant une large ouverture 32 autour de l'orifice 18 de pulvérisation. De cette manière, l'enveloppe ne perturbe aucunement la pulvérisation effectuée par l'orifice du gicleur. Il faut noter que l'ouverture 32 est nettement plus petite que le gicleur.

L'enveloppe 30 est formée d'une matière plastique ayant de bonnes propriétés de résistance mécanique. Elle peut être formée par exemple d'une polyoléfine, telle que le polypropylène.

L'embout représenté sur la figure 1 forme un passage continu de l'intérieur d'une pompe ou d'un flacon jusqu'à l'orifice 18 de pulvérisation. L'embout n'a donc pas de caractéristique empêchant l'entrée de bactéries.

Les figures 4 et 5 représentent un autre mode de réalisation de l'invention qui empêche l'entrée des bactéries. Sur ces figures, on a utilisé les mêmes références que sur la figure 1, suivies du signe pour désigner des éléments analogues.

On note que le plot 12' possède une saillie conique 34 qui dépasse au centre, en face de l'orifice 18' du gicleur 16'. Le gicleur 16' est formé d'un matériau élastomère. Les bords intérieurs de l'orifice 18' sont au contact de la saillie conique 34 lorsque l'intérieur du corps de guidage 10' n'est pas soumis à une pression. Lorsqu'au contraire une pression est appliquée à l'intérieur du corps de guidage 10', le liquide sous pression dans la chambre 20' écarte les lèvres de l'orifice 18' qui s'éloignent de la saillie 34 et forment ainsi un passage continu permettant la pulvérisation. Dès que la pression interne disparaît, le matériau élastomère du gicleur 16' ramène les bords internes de l'orifice 18' au contact de la saillie conique 34 du plot 12'. La saillie 34 et les lèvres de l'orifice constituent ainsi une valve qui empêche le passage des bactéries.

Le mode de réalisation représenté sur la figure 6 comprend un corps 10" dans lequel est placé un plot 12" sur lequel est disposé un gicleur 16". Celui-ci a un orifice 18". La face interne du gicleur délimite, comme dans le mode de réalisation décrit en référence aux figures 1 à 3, une chambre de pulvérisation 20".

Par rapport au mode de réalisation des figures 1 à 3, celui de la figure 6 diffère en ce que l'orifice 18" du gicleur peut être fermé par un pointeau 36, en constituant ainsi une valve qui empêche le passage des bactéries. Le pointeau 36 est porté par un organe cylindrique élastique 38 formant piston. Comme l'indique la figure 6, des gorges 22" sont alimentées en fluide par des parties dégagées 14", de préférence au nombre d'au moins deux diamétralement opposées, recevant le fluide d'un canal 40 relié au réceptacle associé, par un conduit 42, 44 formé à l'intérieur de l'organe cylindrique 38.

On note que l'organe élastique 38, du côté du réceptacle, est maintenu sans jeu dans le corps 10", avec interposition d'un joint 48 qui peut être solidaire de la partie intermédiaire 46. L'organe élastique 38, entre cette partie inférieure fixe et sa partie supérieure 36 de pointeau qui est mobile, comporte une partie intermédiaire 46 formée d'un matériau compressible. Un joint supplémentaire d'étanchéité 50 peut être placé entre le corps 10" et l'organe cylindrique 38 et peut être solidaire de la partie intermédiaire 46. Enfin, des gorges 52 sont formées dans l'organe élastique 38 ou le plot 12" de manière que le fluide puisse être présent entre ces deux éléments.

En position normale de repos, la partie compressible 46 de l'organe élastique 38 pousse le pointeau 36 contre l'orifice 18" du gicleur, si bien que l'intérieur de l'embout est totalement isolé de l'air extérieur : le dispositif forme une valve qui empêche le passage des bactéries. Lorsque du fluide sous pression est transmis par le canal 40, 42, 44, et la partie 14" et parvient à la chambre de pulvérisation 20" par l'intermédiaire des gorges 22", il parvient aussi aux gorges 52 et exerce sa pression sur la section totale du corps élastique 38, réduite de la section du pointeau. La force résultante due à la pression a alors tendance à écarter le pointeau 36 de l'orifice 18" du gicleur, et comme le corps 38 a une partie compressible 46, il écarte le pointeau 36 du gicleur. Une pulvérisation est ainsi immédiatement réalisée. Dès que la pression disparaît, la partie compressible 46 de l'organe élastique 38 se détend et ramène le pointeau 36 contre l'orifice 18" du gicleur.

Le dispositif qui donne sa compressibilité à l'organe élastique 38 peut être de types très divers, autres que le ressort de matière plastique moulé solidaire de la pièce 38 qu'on vient de décrire ; on connaît de nombreuses matières élastiques, telles que des mousses souples à cellules fermées, et même des éléments mécaniques tels que des ressorts.

Le mode de réalisation représenté est particulièrement intéressant au point de vue de la fabrication car, grâce à la forme en hélice du matériau compressible 46, l'organe élastique 38 peut être réalisé en une seule pièce par moulage simultané de deux matières : la fabrication et le montage sont simplifiés, et permettent une réduction du coût de l'embout obtenu.

Bien qu'on ait représenté un corps de guidage et un gicleur dans lesquels un passage de fluide est formé par une gorge réalisée à la paroi interne du gicleur, il est bien évident que cette gorge peut être formée à la paroi externe du plot 12. De même, bien qu'on ait représenté la chambre de pulvérisation 20, 20" formée à la paroi interne du gicleur, elle peut être formée à la surface d'extrémité du plot 12.

De même, bien que, sur les figures 4 et 5, on ait représenté un gicleur formé d'un matériau élastomère qui s'écarte d'une saillie relativement rigide des plots du corps de guidage, on peut utiliser une disposition inverse dans laquelle la saillie du plot de guidage a des propriétés élastiques et s'écarte de l'orifice du gicleur qui peut dans ce cas être rigide. Il est aussi possible de combiner diversement ces caractéristiques : par exemple, le plot 12 et le gicleur peuvent tous deux être formés de matériaux élastomères.

On considère maintenant la fabrication d'un embout tel que représenté sur les figures 1 à 3. Bien que les opérations puissent être réalisées séparément, sur des machines différentes, il est particulièrement avantageux d'utiliser une machine à plusieurs postes.

Par exemple, dans le cas d'une machine à quatre postes, un premier poste est utilisé pour le moulage du corps de guidage 10.

A un second poste, alors que ce corps commence à se refroidir, un manipulateur place un gicleur, fabriqué séparément, sur le corps de guidage dans une opération d'assemblage.

A un troisième poste, le corps de guidage et le gicleur sont introduits dans un moule pour le surmoulage par formation de l'enveloppe 30, par exemple de polypropylène. Cette opération est exécutée de préférence sans déformation du corps de guidage, ni du gicleur, quelles que soient les matières qui les constituent.

Enfin, le quatrième poste est utilisé pour l'éjection des embouts fabriqués.

Une telle machine permet une réduction du temps de fabrication, car d'une part le corps de guidage peut être muni du gicleur dès que l'assemblage est possible, et d'autre part tout le temps écoulé pendant le passage du premier au dernier poste est utilisé pour le refroidissement du corps de guidage. Ainsi, l'ensemble du cycle de fabrication de l'embout décrit précédemment peut être de l'ordre de 15 s, c'est-à-dire de la moitié du temps nécessaire à la fabrication d'un embout analogue dans lequel le gicleur externe est emmanché à force. En outre, grâce au surmoulage, il est possible de réduire l'épaisseur du corps de guidage, et donc la durée du cycle de fabrication et le coût des embouts.

On peut cependant utiliser pour la fabrication toute autre technologie, impliquant par exemple le déplacement de parties de moule, l'utilisation de manipulateurs, etc.

On conçoit que, vu le faible coût des différents éléments utilisés puisqu'ils sont très petits, le coût principal de fabrication découle du temps d'utilisation de la machine. On se rend alors compte que le coût des embouts sécurisés selon l'invention peut être bien inférieur à celui des embouts classiques qui présentent le risque de projection d'un élément lors de l'utilisation.

On ne décrit pas en détail les natures précises des matériaux utilisés, ni les caractéristiques spécifiques des étapes de fabrication utilisées, d'une part parce qu'elles sont bien connues des hommes du métier, et d'autre part parce qu'elles varient avec chaque type particulier d'embout réalisé.

Bien qu'on ait décrit l'invention dans le cas d'un embout à gicleur externe, elle s'applique aussi aux embouts à gicleur interne. Dans ce cas, le premier poste est utilisé pour le moulage du corps de guidage. Au second poste alors que le corps commence à se refroidir, un manipulateur place un gicleur fabriqué séparément sur le corps de guidage dans une opération d'assemblage. Au troisième poste, l'ensemble du corps et du gicleur est surmoulé par formation de l'enveloppe, par exemple de polypropylène. Comme l'ensemble du corps et du gicleur ne subit pas d'effort d'insertion, il ne risque pas de se déformer. Le quatrième poste est utilisé pour l'éjection des embouts fabriqués. La précision obtenue sur la pulvérisation est alors accrue.

L'invention s'applique à tous les types de poussoirs actuellement utilisés pour la commande de pulvérisation par l'embout.

Ainsi, l'invention concerne un procédé de sécurisation d'embouts de type déjà connu, la fabrication d'embouts sécurisés, et des embouts sécurisés spécifiquement réalisés.

Bien entendu, diverses modifications peuvent être apportées par l'homme de l'art aux procédés et embouts qui viennent d'être décrits uniquement à titre d'exemples non limitatifs sans sortir du cadre de l'invention.

## Revendications

1. Procédé de sécurisation d'embout de pulvérisation, du type qui comprend la réalisation d'un embout à gicleur emmanché sur un corps de guidage de fluide, **caractérisé en ce qu'**il comprend :
- pendant la réalisation de l'embout, la formation d'irrégularités (26, 28) de surface sur l'un au moins des éléments choisis parmi le gicleur (16) et le corps de guidage (10), et
- après la réalisation de l'embout, la formation, sur au moins une grande partie de l'embout, en particulier sur les irrégularités (26, 28), sauf dans une ouverture (32) entourant au moins l'orifice (18) de pulvérisation du gicleur (16), d'une couche de matière plastique d'enveloppe (30) par surmoulage, l'ouverture (32) étant suffisamment petite pour que le gicleur (16) ne puisse pas passer dans celle-ci.

2. Procédé de fabrication d'un embout de pulvérisation du type à gicleur, comprenant :
- une première étape de fabrication d'un corps de guidage (10) délimitant un canal d'amenée de fluide, et d'un gicleur (16), et
- une seconde étape d'assemblage du gicleur (16) sur le corps de guidage (10), pour la formation d'un embout,
**caractérisé en ce qu'**il comporte :
- une troisième étape de sécurisation de l'embout par le procédé selon la revendication 1.

3. Procédé selon la revendication 2, **caractérisé en ce qu'**il comporte en outre une étape d'éjection d'embout, et les étapes du procédé sont exécutées successivement sur une seule machine automatique à plusieurs postes.

4. Procédé selon la revendication 3, **caractérisé en ce que** la machine automatique à plusieurs postes comprend au moins un poste d'assemblage d'un gicleur (16) sur un corps de guidage (10), et un poste de surmoulage, et le procédé comporte en outre l'association d'un manipulateur de pose de gicleur (16) au poste d'assemblage de la machine automatique.

5. Embout de pulvérisation, **caractérisé en ce qu'**il comprend :
- un corps (10) de guidage de fluide ayant au moins une irrégularité (26) de surface,
- un gicleur (16) ayant au moins une irrégularité (28) de surface, et
- une enveloppe (30) coopérant intimement avec les irrégularités (26, 28) du corps de guidage (10) et du gicleur (16).

6. Embout selon la revendication 5, **caractérisé en ce que** le corps de guidage (10) et le gicleur (16) délimitent un canal continu de transmission de fluide qui est entièrement séparé de l'enveloppe (30).

7. Embout selon l'une des revendications 5 et 6, **caractérisé en ce que** le gicleur (16) est rigide, et le passage formé par le corps de guidage (10) et le gicleur (16) est continu entre l'intérieur du corps de guidage et l'orifice (18) du gicleur.

8. Embout selon l'une des revendications 5 et 6, **caractérisé en ce qu'**il comporte un pointeau (36) mobile destiné à fermer l'orifice (18") du gicleur et porté par un organe élastique (38) qui le rappelle vers sa position de fermeture.

9. Embout selon l'une des revendications 5 et 6, **caractérisé en ce que** le gicleur (16') est formé d'un matériau élastomère et, en l'absence de pression, il forme une valve par appui contre le corps de guidage (10') ou un élément (34) solidaire de celui-ci, alors que, lorsque le fluide est sous pression, une partie du gicleur élastomère (16') s'écarte du corps de guidage (10') et permet la formation d'un passage continu de circulation de fluide vers l'extérieur.

10. Embout selon l'une quelconque des revendications 5 à 9, **caractérisé en ce que** l'embout est destiné à une application thérapeutique, et toutes les matières au contact du fluide pulvérisé sont à usage médical.

## Claims

1. A method for securing a spray endpiece of the type comprising the production of a nozzle with an endpiece fitted on a fluid guiding body, **characterized in that** the method comprises:
- during the manufacture of the endpiece, the formation of surface irregularities (26, 28) on at least one of the elements chosen from among the nozzle (16) and the guiding body (10), and
- after making the endpiece, the formation, on at least the major part of the endpiece, in particular on the irregularities (26, 28), except in an opening (32) surrounding at least the spraying opening (18) of the nozzle (16), of an enveloping layer of plastic material (30) by overmolding, the opening (32) being sufficiently small so that the nozzle (16) cannot pass through the opening.

2. The method for manufacturing a nozzle type endpiece comprising:
- a first step of manufacturing a guiding body (10) delimiting a fluid intake channel and a nozzle (16) and
- a second step of assembling the nozzle (16) on the guiding body (10) for forming an endpiece,
**characterized in that** the method comprises:
- a third step of securing the endpiece by the method according to claim 1.

3. The method according to claim 2, **characterized in that** the method furthermore comprises a step of ejecting the endpiece and the steps of the method are executed successively on a single automatic machine with several stations.

4. The method according to claim 3, **characterized in that** the automatic machine with several stations comprises at least one station for assembling a nozzle (16) on a guiding body (10), and an overmolding station, and the method in addition comprises a nozzle (16) attachment handler associated with the assembling station of the automatic machine.

5. An endpiece, **characterized in that** the endpiece comprises:
- a fluid guiding body (10) having at least one surface irregularity (26),
- a nozzle (16) having at least one surface irregularity (28), and
- A casing (30) closely cooperating with the irregularities (26, 28) of the guiding body (10) and the nozzle (16).

6. The endpiece according to claim 5, **characterized in that** the guiding body (10) and the nozzle (16) delimit a continuous fluid transmission channel that is entirely separate from the casing (30).

7. The endpiece according to one of claims 5 and 6, **characterized in that** the nozzle (16) is rigid and the passage formed by the guiding body (10) and the nozzle (16) is continuous between the inside of the guiding body and the opening (18) of the nozzle.

8. The endpiece according to one of claims 5 and 6, **characterized in that** the endpiece comprises a mobile center punch (36) designed to close the opening (18") of the nozzle and supported by an elastic organ (38) that returns the punch to its closing position.

9. The endpiece according to one of claims 5 and 6, **characterized in that** the nozzle (16') is formed from an elastomer material and, in the absence of pressure, forms a valve by pressing against the guiding body (10') or an element (34) integral with the body, while, when the fluid is under pressure, a part of the elastomer nozzle (16') moves apart from the guiding body (10') and enables the formation of a continuous passage for circulating fluid towards the outside.

10. The endpiece according to any one of claims 5 to 9, **characterized in that** the endpiece is intended for a therapeutic application, and all of the materials in contact with the sprayed fluid are for medical use.

## Patentansprüche

1. Sicherungsverfahren eines Sprühansatzes des Typs, das das Herstellen eines Spritzdüsenansatzes aufweist, der auf einen Fluidführungskörper aufgeschrumpft wird, **dadurch gekennzeichnet, dass** es Folgendes aufweist:
- während der Herstellung des Ansatzes das Ausbilden von Oberflächenunregelmäßigkeiten (26, 28) auf mindestens einem der Elemente, die ausgewählt werden aus der Spritzdüse (16) und dem Führungskörper (10), und
- nach dem Herstellen des Ansatzes das Ausbilden auf zumindest einem großen Teil des Ansatzes, insbesondere auf den Unregelmäßigkeiten (26, 28), ausgenommen in einer Öffnung (32), die mindestens die Sprühöffnung (18) der Spritzdüse (16) umgibt, einer Mantelschicht aus Kunststoff (30) durch Abformen, wobei die Öffnung (32) ausreichend klein ist, damit die Spritzdüse (16) nicht in diese übergehen kann.

2. Herstellungsverfahren eines Sprühansatzes des Typs Spritzdüse, umfassend:
- einen ersten Schritt des Herstellens eines Führungskörpers (10), der einen Fluidzuführkanal abgrenzt, und einer Spritzdüse (16), und
- einen zweiten Schritt des Zusammenfügens der Spritzdüse (16) auf dem Führungskörper (10) zum Ausbilden eines Ansatzes,
**dadurch gekennzeichnet, dass** es Folgendes aufweist:
- einen dritten Schritt des Absicherns des Ansatzes durch das Verfahren nach Anspruch 1.

3. Verfahren nach Anspruch 2, **dadurch gekennzeichnet, dass** es ferner einen Ansatzauswurfschritt aufweist und dass die Schritte des Verfahrens nacheinander auf einer einzigen automatischen Maschine mit mehreren Posten ausgeführt werden.

4. Verfahren nach Anspruch 3, **dadurch gekennzeichnet, dass** die automatische Maschine mit mehreren Posten mindestens einen Zusammenfügeposten einer Spritzdüse (16) auf einem Führungskörper (10) und einen Abformposten aufweist und dass das Verfahren ferner die Kombination eines Ablegemanipulators der Spritzdüse (16) auf dem Fügeposten der automatischen Maschine aufweist.

5. Sprühansatz, **dadurch gekennzeichnet, dass** er Folgendes aufweist:
- einen Fluidführungskörper (10), der mindestens eine Oberflächenunregelmäßigkeit (26) hat,
- eine Spritzdüse (16), die mindestens eine Oberflächenunregelmäßigkeit (28) hat, und
- einen Mantel (30), der eng mit den Unregelmäßigkeiten (26, 28) des Führungskörpers (10) und der Spritzdüse (16) zusammenwirkt.

6. Ansatz nach Anspruch 5, **dadurch gekennzeichnet, dass** der Führungskörper (10) und die Spritzdüse (16) einen ununterbrochenen Fluidübertragungskanal abgrenzen, der komplett von dem Mantel (30) getrennt ist.

7. Ansatz nach einem der Ansprüche 5 und 6, **dadurch gekennzeichnet, dass** die Spritzdüse (16) starr ist und dass der Durchgang, der von dem Führungskörper (10) und der Spritzdüse (16) gebildet ist, zwischen dem Inneren des Führungskörpers und der Öffnung (18) der Spritzdüse ununterbrochenen ist.

8. Ansatz nach einem der Ansprüche 5 und 6, **dadurch gekennzeichnet, dass** er eine bewegliche Düsennadel (36) aufweist, die dazu bestimmt ist, die Öffnung (18") der Spritzdüse zu verschließen und von einem elastischen Organ (38) getragen wird, das sie zu ihrer Schließposition zurückholt.

9. Ansatz nach einem der Ansprüche 5 und 6, **dadurch gekennzeichnet, dass** die Spritzdüse (16') aus einem Elastomerwerkstoff hergestellt ist, und dass sie bei Fehlen von Druck ein Ventil durch Aufliegen gegen den Führungskörper (10') oder ein Element (34), das fest mit diesem verbunden ist, bildet, während sich, wenn das Fluid unter Druck ist, ein Teil der Elastomerspritzdüse (16') von dem Führungskörper (10') abspreizt und das Bilden eines ununterbrochenen Fluidzirkulationsdurchgangs nach außen erlaubt.

10. Ansatz nach einem der Ansprüche 5 bis 9, **dadurch gekennzeichnet, dass** der Ansatz für eine therapeutische Anwendung bestimmt ist, und dass alle Werkstoffe in Berührung mit dem gesprühten Fluid für den medizinischen Gebrauch bestimmt sind.
